# FASCICULE DE BREVET EUROPEEN

(11) **EP 0 086 162 B1**
(45) Date de publication et mention de la délivrance du brevet: **28.08.1985**
(21) Numéro de dépôt: 83400271.9
(22) Date de dépôt: 08.02.1983
(51) Int. Cl.: F28D 7/00, F28F 9/22

(54) **Echangeur thermique à faisceau tubulaire métallique pour hautes températures**
Metallrohrbündelwärmetauscher für hohe Temperaturen
High temperature heat exchanger with a metallic pipe bundle

(30) Priorité: 08.02.1982 FR 8201959
(43) Date de publication de la demande: 17.08.1983
(73) Titulaire: CREUSOT-LOIRE, F-75008 Paris (FR)
(72) Inventeur: Landet, Paul, F-93600 Aulnay-Sous-Bois (FR)
(74) Mandataire: Mongrédien, André

## Description

La présente invention se rapporte à un échangeur thermique comportant une enceinte pourvue d'une entrée et d'une sortie pour un gaz et dans laquelle sont logés des tubes métalliques qui canalisent un gaz chaud et dont les extrémités se terminent dans des plaques tubulaires qui ferment ladite enceinte où sont logées des cloisons internes qui obligent le gaz à circuler alternativement au centre et à la périphérie de l'enceinte.

On connaît par le brevet FR-A-2 183 613 un échangeur du type précédent. Cet échangeur ne comporte qu'une entrée et qu'une sortie de fluide situées respectivement près des plaques tubulaires, le fluide s'écoulant selon un seul sens, de l'entrée à la sortie.

La présente invention a pour but de fournir un échangeur de chaleur gaz-gaz dans lequel la circulation du gaz à réchauffer est telle qu'il y ait un refroidissement des plaques tubulaires et une évolution symétrique des températures en partant des plaques tubulaires vers la sortie centrale du gaz à réchauffer ainsi qu'une répartition circonférentielle uniforme des températures dans tout plan perpendiculaire à l'axe de l'échangeur. Ceci se traduit par la mise en œuvre de plaques tubulaires de faibles épaisseurs, des contraintes thermiques limitées et l'utilisation d'aciers pas ou peu réfractaires. Cet échangeur est pourvu de plusieurs sorties permettant de prélever le gaz réchauffé à différentes températures.

L'échangeur est caractérisé par le fait qu'il comporte un jeu de tubulures d'entrée située près de chaque plaque tubulaire et un jeu de tubulures de sortie situé entre lesdits jeux de tubulures d'entrée de manière qu'il y ait deux courants de fluide s'écoulant en sens opposés.

Selon une caractéristique, l'échangeur comporte des sorties intermédiaires permettant de prélever du gaz entre les tubulures d'entrée et les tubulures de sortie.

Selon une autre caractéristique, chaque plaque tubulaire est réunie au reste de l'enceinte par un compensateur de dilatation à soufflet.

Selon une caractéristique, au moins une cloison est tenue un déflecteur ayant une forme de révolution et qui dévie le gaz à réchauffer.

L'échangeur selon l'invention est notamment destiné à la récupération à haute température de la chaleur des fumées de combustion des fours et des gazogènes pour permettre le réchauffage d'air de combustion ou de séchage.

L'invention va maintenant être décrite avec plus de détails en se référant à un mode de réalisation donné à titre d'exemple et représenté par les dessins annexés.

La figure unique est une coupe longitudinale de l'échangeur selon l'invention.

L'échangeur selon l'invention comporte une pluralité de tubes métalliques 1 qui s'étendent parallèlement à l'axe longitudinal 11 de l'échangeur. Les extrémités de ces tubes se terminent sur des plaques tubulaires 21 et 22 auxquelles ils sont soudés. Des manchons sont montés aux extrémités des tubes pour protéger les soudures.

Les plaques tubulaires 21 et 22 font partie d'une enceinte fermée 2 dans laquelle est logé le faisceau de tubes 1. Un courant de gaz chaud ou de fumées chaudes est amené par un conduit 31 jusqu'aux entrées des tubes affleurant la plaque tubulaire amont 21. Les sorties des tubes affleurant la plaque tubulaire aval 22 débouchent dans un conduit 32 qui canalise le gaz à la sortie de l'échangeur pour l'évacuer.

L'enceinte est composée de viroles 25, 26, 27 soudés entre elles de manière à former un conduit ou une chambre fermée à ses extrémités par les plaques tubulaires 21 et 22. Chaque plaque tubulaire 21 ou 22 est réunie à la virole 25 ou 26 de l'enceinte par l'intermédiaire d'un compensateur de dilatation à soufflet 23 ou 24.

L'enceinte 2 comporte près de la plaque tubulaire amont 21, un premier jeu de tubulures d'entrée 41 qui sont montées latéralement et débouchent à l'intérieur par des orifices d'entrée 411. Elle comporte par ailleurs près de la plaque tubulaire aval 22, un second jeu de tubulures d'entrée 42 qui sont montées latéralement et qui débouchent à l'intérieur par des orifices d'entrée 421. Ces tubulures d'entrée 41 et 42 servent à introduire dans l'enceinte un second courant de gaz destiné à être réchauffé par convection. Entre les jeux de tubulures d'entrée, en partie médiane, l'enceinte comporte un jeu de tubulures de sortie 43 qui sont montées latéralement et débouchent par des orifices 431. Entre chaque jeu de tubulures d'entrée 41 ou 42 et le jeu de tubulures de sortie 43, l'enceinte comporte un jeu de tubulures intermédiaire 44 et 45 qui sont montées latéralement et qui débouchent à l'intérieur par des orifices 441 et 451. Ces tubulures intermédiaires permettent de prélever le gaz réchauffé, à des températures intermédiaires.

Les tubulures d'un même jeu, par exemple les tubulures 41, sont situées dans un même plan. La disposition rayonnante d'un jeu de tubulures permet une bonne répartition lors de l'introduction ou du prélèvement du gaz à réchauffer. Par exemple chaque jeu comporte trois tubulures disposées à 120° l'une de l'autre.

Des cloisons 51 et 52 sont montées à l'intérieur de l'enceinte, perpendiculairement aux tubes qui les traversent. Chaque cloison repérée 51 ménage une ouverture centrale et a la forme d'un anneau plan traversé par une partie des tubes du faisceau. Chaque cloison repérée 52 ménage avec l'enceinte une ouverture annulaire pour le passage du gaz. Les cloisons 51 et 52 sont rangées en alternance de manière à former des chicanes pour l'écoulement du gaz qui passe alternativement par les ouvertures centrales des cloisons 51 et par les ouvertures annulaires périphériques ménagées par les cloisons 52.

Chaque cloison extrême 51 à ouverture cen- traie est située plus près de la plaque tubulaire 21 la plus proche que les tubulures d'entrées 31. Cette cloison est solidaire d'un déflecteur 53 qui est fixé à l'enceinte 2 au-delà des tubulures d'entrées 41. Ce déflecteur forme un espace annulaire dans lequel débouchent les orifices 411. Cet espace est ouvert vers la plaque tubulaire 21 de manière à dévier le courant de gaz vers l'espace compris entre la cloison 51 et ladite plaque tubulaire.

Une des cloisons 52 ménageant une ouverture annulaire pour le gaz est réunie à une collerette 54 de forme évasée, dans le sens d'écoulement du gaz, et qui est fixée à l'intérieur de l'enceinte. Cette collerette forme une chambre annulaire dans laquelle débouchent les orifices latéraux 441 des tubulures intermédiaires 44. Cette collerette est pourvue d'orifices latéraux 541 qui permettent le passage du gaz vers les tubulures de sortie 43.

Certaines des cloisons sont solidaires de viroles de révolution telles que les déflecteurs 53 ou 54, ces viroles, soudées à l'enceinte, permettant les dilatations. D'autres cloisons sont tenues par des attaches permettant les dilatations radiales.

Les tubes passent avec jeu dans les cloisons 51 et 52. Le faisceau tubulaire n'est pas supporté par les plaques tubulaires mais il est supporté par les cloisons 51 et 52 qui sont verticales.

Les conduits 31 et 32 sont isolés par une couche d'isolant. L'échangeur est également calorifugé par une couche d'isolant 4 l'enveloppant extérieurement. L'enceinte 2 peut être protégée intérieurement, dans sa partie médiane, par un manchon isolant de calorifuge métallique ou réfractaire 5 fixé sur la paroi interne.

Le fonctionnement de l'échangeur va maintenant être expliqué.

Le gaz à haute température qui arrive sur la plaque tubulaire amont 21 pénètre dans les tubes 1 où il circule suivant le sens des flèches. Il sort des tubes 1 pour être évacué par le conduit 32. Le gaz relativement froid que l'on cherche à réchauffer est amené dans l'enceinte par les tubulures d'entrée 41 et 42. Il circule autour des tubes 1 en deux courants opposés (figurés par les flèches). Chaque courant circule en zigzag, de la plaque tubulaire vers le milieu de l'échangeur, en passant alternativement par les ouvertures centrales ménagées dans les cloisons 51 et par les ouvertures périphériques ménagées par les cloisons 52. Après réchauffage au contact des tubes 1, le gaz chaud est évacué par les tubulures de sortie 43. Au passage, du gaz à température intermédiaire est prélevé par les tubulures intermédiaires 44 et 45.

Les deux plaques tubulaires 21 et 22 sont, du côté intérieur, au contact du gaz froid et les dilatations s'effectuent symétriquement à partir du plan médian passant par les axes des tubulures de sorties.

## Revendications

1. Echangeur thermique comportant une enceinte (2) pourvue d'une entrée (41) et d'une sortie (43) pour un gaz et dans laquelle sont logés des tubes (1) métalliques canalisant un gaz chaud et dont les extrémités se terminent dans des plaques tubulaires (21, 22) qui ferment ladite enceinte (2) où sont logées des cloisons internes (51, 52) obligeant le gaz à circuler alternativement au centre et à la périphérie de l'enceinte, caractérisé par le fait qu'il comporte un jeu de tubulures d'entrée (41, 42) situé près de chaque plaque tubulaire (21, 22) et un jeu de tubulures de sortie (43) situé entre lesdits jeux de tubulures d'entrée de manière qu'il y ait deux courants de gaz s'écoulant en sens opposés.

2. Echangeur selon la revendication 1, caractérisé par le fait qu'il comporte des sorties intermédiaires (45) permettant de prélever le gaz entre les tubulures d'entrée (41, 42) et les tubulures de sortie (43).

3. Echangeur selon l'une quelconque des revendications précédentes, caractérisé par le fait que chaque plaque tubulaire (21, 22) est réunie au reste de l'enceinte (2) par un compensateur de dilatation à soufflet (23, 24).

4. Echangeur selon l'une quelconque des revendications précédentes, caractérisé par le fait qu'au moins une cloison (51, 52) est tenue à un déflecteur (53, 54) ayant une forme de révolution et qui dévie le gaz.

## Claims

1. Heat exchanger incorporating an enclosure (2) provided with an entry (41) and an exit (43) for a gas, in which are housed metal tubes (1) channelling a hot gas and the ends of which terminate in tube plates (21, 22) which close the said enclosure (2) in which are housed internal partitions (51, 52) compelling the gas to circulate alternately at the centre and at the periphery of the enclosure, characterised in that it incorporates a set of entry pipes (41, 42) which is situated near each tube plate (21, 22) and a set of exit pipes (43) which is situated between the said sets of entry pipes so that there shall be two gas streams flowing in opposite directions.

2. Exchanger according to Claim 1, characterised in that it incorporates intermediate exits (45) permitting the gas to be withdrawn between the entry pipes (41, 42) and the exit pipes (43).

3. Exchanger according to either of the preceding Claims, characterised in that each tube plate (21, 22) is attached to the remainder of the enclosure (2) via a bellows expansion compensator (23, 24).

4. Exchanger according to any one of the preceding Claims, characterised in that at least one partition (51, 52) is held by a deflector (53, 54) which has a shape of revolution and which deflects the gas.

## Patentansprüche

1. Wärmetauscher bestehend aus einer Ummantelung (2) mit einem Eintritt (41) und einem Austritt (43) für ein Gas, in welcher zum Durchschleusen von Warmgas Metallrohre (1) untergebracht sind, deren Enden in diese Ummantelung (2) verschliessenden Rohrböden (21, 22) münden, wobei innere Trennwände (51, 52) darin angeordnet sind so dass das Gas abwechselnd in der Mitte und an der Peripherie der Ummantelung umlaufen muss, dadurch gekennzeichnet, dass er ein in der Nähe eines jeden Rohrbodens (21, 22) angeordneter Satz Eintrittsstutzen (41, 42) und ein zwischen diesen Sätzen Eintrittsstutzen angeordneter Satz Austrittsstutzen (43) aufweist, wodurch zwei in entgegengesetzter Richtung fliessende Gasströme bestehen.

2. Wärmetauscher nach Anspruch 1, dadurch gekennzeichnet, dass er zur Gasentnahme zwischen den Eintrittsstutzen (41, 42) und den Austrittsstutzen (43) Zwischenaustritte (45) aufweist.

3. Wärmetauscher nach einem der vorhergehenden Ansprüche, dadurch gekennzeichnet. dass jeder Rohrboden (21, 22) über einen Balgenkompensator (23, 24) mit dem restlichen Teil der Ummantelung (2) verbunden ist.

4. Wärmetauscher nach einem der vorhergehenden Ansprüche, dadurch gekennzeichnet. dass mindestens eine Trennwand (51, 52) an einer das Gas ablenkenden umdrehungsförmigen Ablenkscheibe (53, 54) befestigt ist.
